# EUROPÄISCHE PATENTSCHRIFT

(11) **EP 2 298 940 B1**
(45) Veröffentlichungstag und Bekanntmachung des Hinweises auf die Patenterteilung: **08.08.2012**
(21) Anmeldenummer: 09010857.2
(22) Anmeldetag: 25.08.2009
(51) Int. Cl.: C21D 7/12, B21D 26/02

(54) **Autofrettagevorrichtung für Hochdruckbauteile, insbesondere für Rohrleitungen**
Automatic frettage (interference fit) device for high pressure components, particularly for pipelines
Dispositif d'auto-frettage pour composants haute pression, notamment pour conduites

(43) Veröffentlichungstag der Anmeldung: 23.03.2011
(73) Patentinhaber: Felss Burger GmbH, 87484 Nesselwang (DE)
(72) Erfinder: Merkle, Armin, 87616 Marktoberdorf (DE)
(74) Vertreter: Kohler Schmid Möbus

(56) Entgegenhaltungen:
- WO-A1-98/46382
- DE-A1- 4 312 589
- DE-A1- 19 521 101
- DE-B3-102006 054 440
- GB-A- 825 783

## Beschreibung

Die vorliegende Erfindung betrifft eine Vorrichtung zum Beaufschlagen von Hochdruckbauteilen, insbesondere von Rohrleitungen, mit einem Autofrettagedruck, umfassend: eine einem ersten Ende des zu beaufschlagenden Hochdruckbauteils zugeordnete Hochdruckerzeugungseinheit zur Druckbeaufschlagung des Hochdruckbauteils mit dem Autofrettagedruck, sowie eine einem zweiten Ende des Hochdruckbauteils zugeordnete Hochdruckventileinheit mit einem Absperrkörper zum Verschließen eines Ventilsitzes, um einen an der Hochdruckventileinheit gebildeten Spülkanal bei der Beaufschlagung des Hochdruckbauteils mit dem Autofrettagedruck von dem Hochdruckbauteil zu trennen, sowie eine Druckerfassungseinheit zur Erfassung des Autofrettagedrucks.

Mit Hilfe von Autofrettagevorrichtungen werden Hochdruckbauteile, z.B. in Form von Rohrleitungen, insbesondere in Form von Dieseleinspritzleitungen, mehrere Sekunden mit hohen Innendrücken (Autofrettagedrücken) von typischer Weise ca. 1000 bis 15000 bar beaufschlagt. Die Beaufschlagung löst eine Materialumwandlung aus, welche bewirkt, dass die so behandelten Rohrleitungen hohen Innendrücken dauerhaft standhalten können.

Eine bekannte Autofrettagevorrichtung **1** wird nachfolgend anhand von **Fig. 1** beschrieben. Die Autofrettagevorrichtung 1 weist eine Hochdruckerzeugungseinheit **2** auf, die mit einer Adaptierdüse **4** ein erstes Ende **3a** eines zu beaufschlagenden Hochdruckbauteils in Form einer Dieseleinspritzleitung **5** adaptiert. Ein zweites, gegenüberliegendes Ende **3b** der Dieseleinspritzleitung 5 wird von einer Adaptierdüse **6** einer Hochdruckventileinheit **7** adaptiert. Die beiden mit einem Bördel versehen Rohrenden 3a, 3b sind mit einer Überwurfmutter **9a, 9b** versehen und werden bei der Adaptierung gegen einen jeweiligen Gegenhalter **10a, 10b** angepresst.

Zur Beaufschlagung der Dieseleinspritzleitung 5 mit dem Autofrettagedruck wird einem im Wesentlichen zylindrischen Grundkörper **11** der Hochdruckerzeugungseinheit 2 über eine Querbohrung **12** Öl als Autofrettagefluid zugeführt, das in das Innere der Dieseleinspritzleitung 5 und von dort in einen Hochdruckbereich **13** gelangt, der in einem Ventilgrundkörper **14** (Ventilblock) der Hochdruckventileinheit 7 gebildet ist. In dem Hochdruckbereich 13 der Hochdruckventileinheit 7 ist eine Ventilkugel **15** als Absperrkörper vorgesehen, die im geschlossenen Ventilzustand an einem an dem Ventilgrundkörper 14 gebildeten Hochdruckbereich 13 anliegt und den Hochdruckbereich 13 von einer in dem Ventilblock 14 vorgesehenen Spülbohrung **16** trennt.

Mittels eines an der Hochdruckerzeugungseinheit 2 vorgesehenen Hochdruckkolbens **17** kann bei verschlossener Spülbohrung 16 der Autofrettagedruck in der Dieseleinspritzleitung 5 erzeugt werden. Ein über eine in Querrichtung verlaufende Messbohrung **18** mit dem Hochdruckbereich 13 in Verbindung stehende Druckerfassungseinheit **19** (Hochdrucksensor) dient der Erfassung des Autofrettagedrucks, um eine Druckregelung bzw. Drucküberwachung vornehmen zu können.

Für die Spülung der Autofrettagevorrichtung 1 nach dem Beaufschlagen mit dem Autofrettagedruck wird der durch den Hochdruckkolben 17 aufgebrachte Druck reduziert und die Verbindung zur Spülbohrung 16 freigegeben, indem die an einem Öffnerstift **20** angebrachte Ventilkugel 15 mittels eines Pneumatikzylinders **21** angehoben wird. Der Öffnerstift 20 mit dem Pneumatikzylinder 21 ist hierbei ebenso wie der Ventilblock 14 an einer Kolbenstange **22** eines Hydraulikzylinders **23** vorgesehen, der zum Anpressen der Adaptierdüse 6 gegen den Gegenhalter 10b dient.

Für den Spülvorgang kann der Hochdruckerzeugungseinheit 2 über die Querbohrung 12 ein Spülfluid, z.B. Luft, zugeführt werden, um das in der Vorrichtung 1 noch vorhandene Öl über die Spülbohrung 16 an der Hochdruckventileinheit 7 abzuführen.

Bei der in Fig. 1 gezeigten Autofrettagevorrichtung 1 tritt das Problem auf, dass der Ventilblock 14 ggf. dem Autofrettagedruck nicht dauerhaft standhalten kann. Nach einer längeren Betriebsdauer kann der Ventilblock 14 von innen her platzen, beginnend an der Stelle, an der die Messbohrung 18 in den Hochdruckbereich 13 mündet. Auch Versuche, durch eine Optimierung der Geometrie an der Bohrungsverzweigung eine ausreichende Verringerung der Materialspannungen zu erreichen, blieben erfolglos.

Bekannte Autofrettagevorrichtungen sind in DE 102006054440B3 oder DE4312589A1 erwähnt.

### Aufgabe der Erfindung

Es ist die Aufgabe der vorliegenden Erfindung, die Dauerfestigkeit einer Autofrettagevorrichtung der eingangs genannten Art zu erhöhen.

### Gegenstand der Erfindung

Diese Aufgabe wird gemäß den Anspruch 1 dadurch gelöst, dass in dem Absperrkörper der Hochdruckventileinheit ein Hochdruckkanal zur Verbindung der Druckerfassungseinheit mit dem zu beaufschlagenden Hochdruckbauteil gebildet ist. Durch das Vorsehen eines Hochdruckkanals in dem Absperrkörper ist es möglich, die Druckerfassungseinheit in der axialen Verlängerung einer in dem Ventilblock vorgesehenen, den Hochdruckbereich bildenden Bohrung vorzusehen, so dass auf eine Verzweigung zu einer Messbohrung verzichtet und die Verschleißanfälligkeit der Hochdruckventileinheit verringert werden kann.

Bei einer Ausführungsform weist die Hochdruckventileinheit eine Adaptierdüse zur Verbindung mit dem zweiten Ende des Hochdruckbauteils auf, die an ihrem dem Hochdruckbauteil abgewandten Ende den Ventilsitz für den Absperrkörper bildet. Der Ventilsitz kann hierbei insbesondere als Kegelsitz ausgebildet sein, an dem ein Absperrkörper z.B. in Form eines stift- bzw. nadelförmigen Hochdruckrohrs oder -düse beim Verschließen des Spülkanals zur Anlage kommt. Der Hochdrucksensor ist hierbei in typischer Weise in der axialen Verlängerung der Adaptierdüse angeordnet.

Bei einer Weiterbildung dieser Ausführungsform ist die Adaptierdüse in einem Ventilgrundkörper bzw. Ventilblock der Hochdruckventileinheit gegen eine Federkraft verschiebbar gelagert. In diesem Fall ist die Adaptierdüse axial beweglich, wobei der Ventilsitz zwischen Adaptierdüse und Absperrkörper während des Spülens, bei dem die Adaptierdüse gegen das Ende des Hochdruckbauteils angepresst wird, durch die Federkraft offen gehalten wird, so dass der Spülkanal mit dem Hochdruckbauteil verbunden bleibt. Der beim Spülen des Hochdruckbauteils mit dem Autofrettagemedium an der Spülbohrung auftretende Staudruck presst die Adaptierdüse zusätzlich zur Federkraft in Richtung des zweiten Endes des Hochdruckbauteils und erhöht dadurch die Abdichtwirkung.

Bei einer Weiterbildung ist der Ventilgrundkörper der Hochdruckventileinheit an einer Kolbenstange eines weggesteuerten Hydraulikzylinders angebracht. Der Ventilgrundkörper ist hierbei am dem Hochdruckbauteil zugewandten Ende der typischer Weise hohlgebohrten Kolbenstange vorgesehen. Die hohlgebohrte Kolbenstange kann zur Aufnahme bzw. Führung eines Hochdruckrohrs dienen, das in den Ventilgrundkörper eingeschraubt wird und als Absperrkörper dient. Eine Wegsteuerung des Hydraulikzylinders z.B. mittels eines Proportionalwegeventils mit Wegerückführung ist bei der vorliegenden Ausführungsform erforderlich, um die Position der Kolbenstange so einzustellen, dass beim Anpressen der Adaptierdüse gegen das Ende des Hochdruckbauteils während des Spülens der Venilsitz geöffnet bleibt und bei der Autofrettage geschlossen wird.

Bei einer alternativen Weiterbildung weist die Vorrichtung einen ersten Hydraulikzylinder zum Verschieben des Absperrkörpers in einem Ventilgrundkörper der Hochdruckventileinheit auf. In diesem Fall ist der Absperrkörper im Ventilgrundkörper verschiebbar, während die den Ventilsitz bildende Adaptierdüse fest im Ventilgrundkörper verankert ist.

In einer weiteren Weiterbildung ist ein zweiter Hydraulikzylinder zum Andrücken der Adaptierdüse des Ventilgrundkörpers gegen das zweite Ende des Hochdruckbauteils während des Spülvorgangs vorgesehen. Durch die Aufteilung der Funktionen Spülen und Autofrettieren auf zwei Hydraulikzylinder können die Adaptierkraft an der Adaptierdüse und die Schließkraft am Ventilsitz mit Hilfe von Druckregelventilen getrennt geregelt werden, so dass auf ein Proportionalwegeventil mit

Wegerückführung verzichtet werden kann.

In einer Ausführungsform ist der Absperrkörper als Hochdruckrohr ausgebildet oder steht mit einem Hochdruckrohr in Verbindung, an dessen dem Hochdruckbauteil abgewandetem Ende die Druckerfassungseinheit angebracht ist. Das Hochdruckrohr kann in den Ventilgrundkörper in axialer Verlängerung zur Adaptierdüse eingeschraubt werden, so dass auf das Vorsehen einer Querbohrung zur Anordnung der Druckerfassungseinheit in dem Ventilblock verzichtet werden kann. Das Hochdruckrohr kann hierbei entweder selbst als Absperrkörper dienen oder mit einem weiteren Bauelement, z.B. einer Spüldüse, als Absperrkörper verbunden sein.

Bei einer alternativen Ausführungsform ist der Absperrkörper durch eine Adaptierdüse zur Verbindung der Hochdruckventileinheit mit dem zweiten Ende des Hochdruckbauteils gebildet. Das zweite Ende des Hochdruckbauteils dient hierbei - wie in den weiter oben beschriebenen Ausführungsformen - als Sitz zur fluiddichten Adaptierung der Adaptierdüse. Im Gegensatz zu den oben beschriebenen Ausführungsformen wird im vorliegenden Fall die Adaptierdüse jedoch nicht beim Spülen, sondern nur beim Autofrettieren gegen das zweite Ende des Hochdruckbauteils angepresst, während die Adaptierung beim Spülen geöffnet wird, um die Verbindung zum Spülkanal freizugeben, d.h. das zweite Ende des Hochdruckbauteils wirkt als Ventilsitz für die Adaptierdüse. Da der hohe Autofrettagedruck von bis zu 15000 bar hohe Kräfte bei der Abdichtung des Ventils erfordert, unterliegt der Ventilsitz bei längerer Betriebsdauer der Vorrichtung einem gewissen Verschleiß. Das Vorsehen des Ventilsitzes an dem Hochdruckbauteil ist vorteilhaft, da der Ventilsitz an dem Hochdruckbauteil nur ein einziges Mal beim Wechseln vom Spülen zum Autofrettieren betätigt werden muss.

In einer Weiterbildung dieser Ausführungsform ist die Adaptierdüse von einer gegen eine Federkraft verschiebbar gelagerten Spülhülse zur Verbindung mit einem Außenrand des zweiten Endes des Hochdruckbauteils umgeben, wobei zwischen der Spülhülse und der Adaptierdüse ein mit dem Spülkanal verbundener Spalt gebildet ist. Ist das Hochdruckbauteil in Form einer Rohrleitung ausgebildet weist diese typischer Weise an beiden Enden einen Bördel auf, der von der Spülhülse adaptiert werden kann, wobei die Geometrie der Spülhülse an die Geometrie des Bördels angepasst ist bzw. angepasst wird. Das Autofrettagefluid kann hierbei durch den zwischen Spülhülse und Adaptierdüse gebildeten Spalt zum Spülkanal gelangen. Durch die hohe Strömungsgeschwindigkeit des Fluids entsteht ein Staudruck, der die Spülhülse zusätzlich zur Federkraft andrückt und so die Abdichtungswirkung erhöht. Das Autofrettieren erfolgt hierbei nach dem Adaptieren bzw. Anpressen der Adaptierdüse gegen das zweite Ende des Hochdruckbauteils, bei dem der Spalt verschlossen und so die Verbindung zum Spülkanal unterbrochen wird.

Bei einer Weiterbildung dieser Ausführungsform weist die Vorrichtung einen weggesteuerten Hydraulikzylinder mit einer Kolbenstange auf, an der ein Ventilgrundkörper der Hochdruckventileinheit gebildet ist. Die Kolbenstange mit dem Ventilgrundkörper kann weggesteuert mittels einer Proportionalwegeventilsteuerung mit Wegerückführung verschoben werden, um zunächst die Spülhülse und nachfolgend die Adaptierdüse am zweiten Ende des Hochdruckbauteils bzw. der Rohrleitung zu adaptieren und so die beiden Ventilstellungen zum Spülen und zur Autofrettage zu realisieren.

In einer Weiterbildung dieser Ausführungsform ist die Druckerfassungseinheit an einem dem Hochdruckbauteil abgewandten Ende eines in der hohlgebohrten Kolbenstange gebildeten Druckanschlusses angeordnet. Der Druckanschluss steht mit der Adaptierdüse über eine Druckschraube in Verbindung und ist in die hohlgebohrte Kolbenstange eingesetzt. In diesem Fall kann auf das Vorsehen eines Hochdruckrohrs als Verbindung zwischen der Adaptierdüse und der Druckerfassungseinheit verzichtet werden.

In den oben beschriebenen Fällen ist typischer Weise der Spülkanal als Querbohrung in einem Ventilgrundkörper der Hochdruckventileinheit ausgebildet. Die Verbindung des Spülkanals bzw. der Querbohrung wird beim Beaufschlagen des Hochdruckbauteils mit dem Autofrettagedruck von dem Hochdruckbauteil getrennt, so dass der Spülkanal dem Autofrettagedruck nicht ausgesetzt ist.

Weitere Vorteile der Erfindung ergeben sich aus der Beschreibung und der Zeichnung. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: eine schematische Darstellung einer Vorrichtung zur Autofrettage einer Diesel-Einspritzleitung mit einer Hochdruckerzeugungseinheit und einer Hochdruckventileinheit zur Adaptierung der Leitung,
- Fign. 2a,b: schematische Darstellungen einer ersten Ausführungsform einer Hochdruckventileinheit in einer ersten Ventilstellung zum Spülen (Fig. 2a) sowie in einer zweiten Ventilstellung zum Autofrettieren (Fig. 2b),
- Fign. 3a,b: schematische Darstellungen analog zu Fign. 2a,b von einer zweiten Ausführungsform einer Hochdruckventileinheit, sowie
- Fign. 4a,b: schematische Darstellungen analog zu Fign. 2a,b von einer dritten Ausführungsform einer Hochdruckventileinheit.

**Fign. 2a****,b** zeigen eine Hochdruckventileinheit **7a,** welche die Hochdruckventileinheit 7 in der Autofrettagevorrichtung 1 von Fig. 1 ersetzt. Die Hochdruckventileinheit 7a unterscheidet sich von derjenigen von Fig. 1 zunächst dadurch, dass die Adaptierdüse 6 an ihrem der Rohrleitung 5 abgewandeten Ende einen konischen Ventilsitz **24** bildet.

Die Adaptierdüse 6 ist ferner entlang ihrer Längsachse in dem Ventilblock 14 verschiebbar gelagert. Eine Schraubenfeder **25** erzeugt eine Federkraft auf die Adaptierdüse 6 in Richtung des zweiten Endes 3b der Rohrleitung 5. Analog zur in Fig. 1 gezeigten Vorrichtung 1 ist der Ventilblock 14 an einer Kolbenstange 22 eines Hydraulikzylinders 23 vorgesehen. Um sowohl die in Fig. 2a gezeigte Ventilstellung zum Spülen als auch die in Fig. 2b gezeigte Ventilstellung zur Autofrettage zu realisieren, wird die Kolbenstange 23 mittels eines (nicht gezeigten) Proportionalwegeventils mit Wegerückführung angesteuert.

Während des in Fig. 2a gezeigten Spülvorgangs wird beim Anpressen der Adaptierdüse 6 gegen das zweite Ende 3b der Rohrleitung 5 der Ventilsitz 24 zwischen der Adaptierdüse 6 und einem Hochdruckrohr **26,** welches als Absperrkörper dient, mit Hilfe der Schraubenfeder 25 offen gehalten, so dass die Spülbohrung 16 mit der Rohrleitung 5 verbunden bleibt. Der beim Spülen der Rohrleitung 5 mit dem Autofrettagemedium an der Spülbohrung 16 auftretende Staudruck presst die Adaptierdüse 6 zusätzlich zur Federkraft in Richtung des zweiten Endes 3b der Rohrleitung 5 und erhöht dadurch die Dichtwirkung.

Während des in Fig. 2b gezeigten Autofrettagevorgangs wird die Kolbenstange 22 so weit verschoben, dass die Spitze des Hochdruckrohrs 26 den konischen Ventilsitz 24 verschließt, so dass die Spülbohrung 16 von der Rohrleitung 5 getrennt wird und der Autofrettagedruck aufgebaut werden kann. In dem Hochdruckrohr 26 ist ein Hochdruckkanal **27** in Form einer Längsbohrung gebildet, der sich bei der in Fig. 2b gezeigten, geschlossenen Ventilstellung unmittelbar an die Adaptierdüse 6 anschließt, um den Hochdrucksensor 19, der an dem der Rohrleitung 5 abgewandten Ende des Hochdruckkanals 27 angeordnet ist, mit der Rohrleitung 5 zu verbinden.

Eine alternative Ausführung der Hochdruckventileinheit **7b,** bei der die Funktion des Spülens und der Autofrettage von zwei unabhängig voneinander ansteuerbaren Hydraulikzylindern **23a, 23b** übernommen wird, ist in **Fign. 3a****,b** gezeigt und wird nachfolgend beschrieben.

Der erste Hydraulikzylinder 23a dient der Verschiebung des in einer hohlgebohrten Kolbenstange **22a** des ersten Hydraulikzylinders 23a angebrachten Hochdruckrohrs 26 in einem Ventilgrundkörper 14. An die Spitze des Hochdruckrohrs 26 schließt sich eine Spüldüse **28** an, die als Absperrkörper dient und in der ein Hochdruckkanal 27 gebildet ist, der über das sich unmittelbar anschließende Hochdruckrohr 26 den Hochdrucksensor 19 mit der Rohrleitung 5 verbindet.

Um die Adaptierdüse 6 des Ventilgrundkörpers 14 bei dem in Fig. 3a gezeigten Spülvorgang gegen das zweite Ende 3b der Rohrleitung 5 anpressen zu können, ist der Ventilgrundkörper 14 an einer Kolbenstange **22b** des zweiten Hydraulikzylinders 23b angebracht. Die Kolbenstange 22b des zweiten Hydraulikzylinders 23b umschließt hierbei die Kolbenstange 22a des ersten Hydraulikzylinders 23a. Für den Autofrettagevorgang wird die Kolbenstange 22a des ersten Hydraulikzylinders 23a so weit verschoben, bis die Spüldüse 28 am Ventilsitz 24 der Adaptierdüse 6 dichtend anliegt, wie in Fig. 3b gezeigt ist.

Durch die Aufteilung der Funktionen Spülen und Autofrettieren auf zwei verschiedene Hydraulikzylinder 23a, 23b können bei der in Fign. 3a, b gezeigten Ausführung die Adaptierkraft an der Adaptierdüse 6 und die Schließkraft am Ventilsitz 24 mit Hilfe von zwei Druckregelventilen unabhängig voneinander geregelt werden.

Eine dritte Ausführung der Hochdruckventileinheit **7c,** bei welcher der Ventilsitz 24 für die als Absperrkörper dienende Adaptierdüse 6 am zweiten Ende 3b der Rohrleitung 5 gebildet ist, ist in **Fign. 4a****,b** dargestellt. Die fest in den Ventilgrundkörper 14 integrierte Adaptierdüse 6 ist hierbei von einer Spülhülse **29** umgeben, die beim in Fig. 4a gezeigten Spülvorgang gegen einen am Außenrand **30** des zweiten Endes 3b der Rohrleitung 5 gebildeten Bördel angepresst wird. Die Spülhülse 29 ist in dem Ventilgrundkörper 14 in Längsrichtung gegen die Federkraft einer Schraubenfeder 25 verschiebbar und gegen den Ventilgrundkörper 14 mittels einer Hydraulikdichtung **31** abgedichtet.

Zwischen der Adaptierdüse 6 und der Spülhülse 29 ist ein Spalt **32** gebildet, welcher bei dem in Fig. 4a gezeigten Spülvorgang die Spülbohrung 16 mit der Rohrleitung 5 verbindet. Bei der nachfolgenden, in Fig. 4b gezeigten Autofrettage wird die Adaptierdüse 6 mit Hilfe eines Hydraulikzylinders 23, an dem der Ventilgrundkörper 14 angebracht ist, verschoben und der Ventilsitz 24 am zweiten Ende 3b der Rohrleitung 5 geschlossen. Die Kolbenstange 22 mit dem Ventilgrundkörper 14 wird hierbei mittels einer Proportionalwegeventilsteuerung mit Wegerückführung weggesteuert verschoben, um zunächst die Spülhülse 29 und nachfolgend die Adaptierdüse 6 am zweiten Ende 3b der Rohrleitung 5 adaptieren und so die beiden Ventilstellungen zum Spülen und zur Autofrettage realisieren zu können.

Bei der in Fign. 4a,b gezeigten Ausführung der Hochdruckventileinheit 7c ist in der hohlen Kolbenstange 22 ein Druckanschluss **33** gebildet, der über eine Druckschraube **34** mit der Adaptierdüse 6 verbunden ist. Die Druckerfassungseinheit 19 ist an dem der Rohrleitung 5 abgewandten Ende des Druckanschlusses 33 angeordnet, so dass auf das Vorsehen eines Hochdruckrohres für das Anschließen der Druckerfassungseinheit 19 in diesem Fall verzichtet werden kann. Eine in der hohlgebohrten Kolbenstange 22 verlaufende Kabelverbindung **35** dient der Kontaktierung der in der Kolbenstange 22 angeordneten Druckerfassungseinheit 19.

Bei der in Fign. 4a,b gezeigten Ausführung der Hochdruckventileinheit 7c ist der Ventilsitz 24 im Gegensatz zu den in Fign. 2a,b und Fign. 3a, b gezeigten Ausführungen nicht an der Adaptierdüse 6, sondern an der Rohrleitung 5 selbst gebildet, so dass kein Verschleiß des Ventilsitzes beim mehrmaligen Wechsel zwischen Spülen und Autofrettage auftreten kann.

Bei allen gezeigten Ausführungen der Hochdruckventileinheit 7a-c kann auf eine Bohrungs-Verzweigung in dem Bereich des Ventilgrundkörpers 14, in dem der Autofrettagedruck anliegt, verzichtet werden, wodurch die Dauerfestigkeit der Autofrettagevorrichtung 1 bzw. der Hochdruckventileinheit 7 deutlich erhöht werden kann. Es versteht sich, dass die - ggf. geeignet modifizierten - Hochdruckventileinheiten 7a-c nicht nur zur Autofrettage von Rohrleitungen, sondern auch zur Autofrettage von anderen Hochdruckbauteilen eingesetzt werden können, wie sie z.B. in Dieseleinspritzsystemen von Kraftfahrzeugen, beim Wasserstrahlschneiden oder bei der Hochdruckpasteurisation von Lebensmitteln Verwendung finden.

## Patentansprüche

1. Vorrichtung (1) zum Beaufschlagen von Hochdruckbauteilen, insbesondere von Rohrleitungen (5), mit einem Autofrettagedruck, umfassend:
eine einem ersten Ende (3a) des zu beaufschlagenden Hochdruckbauteils zugeordnete Hochdruckerzeugungseinheit (2) zur Druckbeaufschlagung des Hochdruckbauteils mit dem Autofrettagedruck, sowie
eine einem zweiten Ende (3b) des Hochdruckbauteils zugeordnete Hochdruckventileinheit (7a-c) mit einem Absperrkörper (26, 28, 6) zum Verschließen eines Ventilsitzes (24), um einen als Querbohrung in dem Ventilgrundkörper (14) der Hochdruckventileinheit (7a-c) ausgebildeten Spülkanal (16) bei der Beaufschlagung des Hochdruckbauteils mit dem Autofrettagedruck von dem Hochdruckbauteil zu trennen, wobei die Hochdruckventileinheit (7a-7c) eine Adaptierdüse (6) zur Verbindung mit dem zweiten Ende (3b) des Hochdruckbauteils aufweist, sowie eine Druckerfassungseinheit (19) zur Erfassung des Autofrettagedrucks,
wobei in dem Absperrkörper (26, 28, 6) ein Hochdruckkanal (27) zur Verbindung der Druckerfassungseinheit (19) mit dem Hochdruckbauteil gebildet ist, und wobei die Druckerfassungseinheit (19) in der axialen Verlängerung der Adaptierdüse (6) angeordnet ist.

2. Vorrichtung nach Anspruch 1, **dadurch gekennzeichnet, dass** die Adaptierdüse (6) an ihrem dem Hochdruckbauteil abgewandten Ende den Ventilsitz (24) für den Absperrkörper (26, 28) bildet.

3. Vorrichtung nach Anspruch 2, **dadurch gekennzeichnet, dass** die Adaptierdüse (6) in einem Ventilgrundkörper (14) der Hochdruckventileinheit (7a) gegen eine Federkraft verschiebbar gelagert ist.

4. Vorrichtung nach Anspruch 3, **dadurch gekennzeichnet, dass** der Ventilgrundkörper (14) an einer Kolbenstange (22) eines weggesteuerten Hydraulikzylinders (23) angebracht ist.

5. Vorrichtung nach Anspruch 2, **gekennzeichnet durch** einen ersten Hydraulikzylinder (23a) zum Verschieben des Absperrkörpers (28) in einem Ventilgrundkörper (14) der Hochdruckventileinheit (7b).

6. Vorrichtung nach Anspruch 5, **gekennzeichnet durch** einen zweiten Hydraulikzylinder (23b) zum Andrücken der Adaptierdüse (6) gegen das zweite Ende des Hochdruckbauteils.

7. Vorrichtung nach einem der vorhergehenden Ansprüche, **dadurch gekennzeichnet, dass** der Absperrkörper als Hochdruckrohr (26) ausgebildet oder mit einem Hochdruckrohr (26) verbunden ist, an dessen dem Hochdruckbauteil abgewandetem Ende die Druckerfassungseinheit (19) angebracht ist.

8. Vorrichtung nach Anspruch 1, **dadurch gekennzeichnet, dass** der Absperrkörper durch die Adaptierdüse (6) zur Verbindung der Hochdruckventileinheit (7c) mit dem zweiten Ende (3b) des Hochdruckbauteils gebildet ist.

9. Vorrichtung nach Anspruch 8, **dadurch gekennzeichnet, dass** die Adaptierdüse (6) von einer gegen eine Federkraft verschiebbar gelagerten Spülhülse (29) zur Verbindung mit einem Außenrand (30) des zweiten Endes des Hochdruckbauteils umgeben ist, wobei zwischen der Spülhülse (29) und der Adaptierdüse (6) ein mit dem Spülkanal (16) verbundener Spalt (32) gebildet ist.

10. Vorrichtung nach Anspruch 9, **gekennzeichnet durch** einen weggesteuerten Hydraulikzylinder (23) mit einer hohlen Kolbenstange (22), an der ein Ventilgrundkörper (14) der Hochdruckventileinheit (7c) angebracht ist.

11. Vorrichtung nach Anspruch 10, **dadurch gekennzeichnet, dass** die Druckerfassungseinheit (19) an einem dem Hochdruckbauteil abgewandten Ende eines in der hohlen Kolbenstange (4) gebildeten Druckanschlusses (33) angeordnet ist.

## Claims

1. A device (1) for applying an autofrettage pressure to high-pressure components, especially pipelines (5), comprising:
a high-pressure generating unit (2), associated with a first end (3a) of the high-pressure component to be acted upon, for pressurizing the high-pressure component with the autofrettage pressure, and
a high-pressure valve unit (7a-c) associated with a second end (3b) of the high-pressure component and having a shut-off member (26, 28, 6) for closing a valve seat (24) in order to separate a flushing conduit (16), constructed as a transverse bore in the valve base body (14) of the high-pressure valve unit (7a-c), from the high-pressure component when the autofrettage pressure is being applied to the high-pressure component, the high-pressure valve unit (7a-7c) having an adapting nozzle (6) for connection to the second end (3b) of the high-pressure component, and a pressure sensing unit (19) for sensing of the autofrettage pressure, a high-pressure conduit (27) for connection of the pressure sensing unit (19) to the high-pressure component being formed in the shut-off member (26, 28, 6), and the pressure sensing unit (19) being disposed in the axial extension of the adapting nozzle (6).

2. A device according to claim 1, **characterised in that** the adapting nozzle (6) forms at the end thereof remote from the high-pressure component the valve seat (24) for the shut-off body (26, 28).

3. A device according to claim 2, **characterised in that** the adapting nozzle (6) is supported to be displaceable against a spring force in a valve base body (14) of the high-pressure valve unit (7a).

4. A device according to claim 3, **characterised in that** the valve base body (14) is mounted on a piston rod (22) of a controlled-travel hydraulic cylinder (23).

5. A device according to claim 2, **characterised by** a first hydraulic cylinder (23a) for displacing the shut-off member (28) in a valve base body (14) of the high-pressure valve unit (7b).

6. A device according to claim 5, **characterised by** a second hydraulic cylinder (23b) for pressing the adapting nozzle (6) against the second end of the high-pressure component.

7. A device according to any one of the preceding claims, **characterised in that** the shut-off member is configured as a high-pressure pipe (26) or is in communication with a high-pressure pipe (26) having the pressure sensing unit (19) mounted at the end thereof remote from the high-pressure component.

8. A device according to claim 1, **characterised in that** the shut-off member is formed by the adapting nozzle (6) for connection of the high-pressure valve unit (7c) to the second end (3b) of the high-pressure component.

9. A device according to claim 8, **characterised in that** the adapting nozzle (6) is surrounded by a flushing sleeve (29) supported to be displaceable against a spring force and serving for connection to an outer edge (30) of the second end of the high-pressure component, a gap (32) which communicates with the flushing conduit (16) being formed between the flushing sleeve (29) and the adapting nozzle (6).

10. A device according to claim 9, **characterised by** a controlled-travel hydraulic cylinder (23) with a hollow piston rod (22) on which a valve base body (14) of the high-pressure valve unit (7c) is mounted.

11. A device according to claim 10, **characterised in that** the pressure sensing unit (19) is disposed at an end of a pressure connection (33) formed in the hollow piston rod (4), which end is remote from the high-pressure component.

## Revendications

1. Dispositif (1) pour solliciter avec une pression d'auto-frettage des éléments à haute pression, en particulier des conduites (5), comprenant :
une unité (2) de production de haute pression, associée à une première extrémité (3a) de l'élément à haute pression à solliciter et destinée à solliciter en pression l'élément à haute pression avec la pression d'auto-frettage,
et une unité de soupape à haute pression (7a-c), associée à une deuxième extrémité (3b) de l'élément à haute pression et dotée d'un corps obturateur (26, 28, 6) pour fermer un siège de soupape (24) afin, lors de la sollicitation de l'élément à haute pression avec la pression d'auto-frettage, d'isoler de l'élément à haute pression un canal de rinçage (16) réalisé sous forme de perçage transversal dans le bloc de soupape (14) de l'unité de soupape à haute pression (7a-c), sachant que l'unité de soupape à haute pression (7a-c) présente une buse adaptatrice (6) pour le raccordement à la deuxième extrémité (3b) de l'élément à haute pression, ainsi qu'une unité de détection de pression (19) pour détecter la pression d'auto-frettage, sachant qu'un canal à haute pression (27) est formé dans le corps obturateur (26, 28, 6) pour le raccordement de l'unité de détection de pression (19) à l'élément à haute pression, et sachant que l'unité de détection de pression (19) est disposée dans le prolongement axial de la buse adaptatrice (6).

2. Dispositif selon la revendication 1, **caractérisé en ce que** la buse adaptatrice (6) forme, à son extrémité opposée à l'élément à haute pression, le siège de soupape (24) pour le corps obturateur (26, 28).

3. Dispositif selon la revendication 2, **caractérisé en ce que** la buse adaptatrice (6) est montée à déplacement à l'encontre d'une force de ressort dans un bloc de soupape (14) de l'unité de soupape à haute pression (7a).

4. Dispositif selon la revendication 3, **caractérisé en ce que** le bloc de soupape (14) est installé sur une tige de piston (22) d'un vérin hydraulique (23) à déplacement commandé.

5. Dispositif selon la revendication 2, **caractérisé par** un premier vérin hydraulique (23a) pour déplacer le corps obturateur (28) dans un bloc de soupape (14) de l'unité de soupape à haute pression (7b).

6. Dispositif selon la revendication 5, **caractérisé par** un deuxième vérin hydraulique (23b) pour presser la buse adaptatrice (6) en application contre la deuxième extrémité de l'élément à haute pression.

7. Dispositif selon l'une des revendications précédentes, **caractérisé en ce que** le corps obturateur est réalisé sous forme de tube à haute pression (26) ou est raccordé à un tube à haute pression (26), à l'extrémité opposée à l'élément à haute pression duquel est installée l'unité de détection de pression (19).

8. Dispositif selon la revendication 1, **caractérisé en ce que** le corps adaptateur est formé par la buse adaptatrice (6) destinée à raccorder l'unité de soupape à haute pression (7c) à la deuxième extrémité (3b) de l'élément à haute pression.

9. Dispositif selon la revendication 8, **caractérisé en ce que** la buse adaptatrice (6) est entourée par un manchon de rinçage (29), monté à déplacement à l'encontre d'une force de ressort et destiné à être relié à un bord extérieur (30) de la deuxième extrémité de l'élément à haute pression, sachant qu'un passage (32) relié au canal de rinçage (16) est formé entre le manchon de rinçage (29) et la buse adaptatrice (6).

10. Dispositif selon la revendication 9, **caractérisé par** un vérin hydraulique (23) à déplacement commandé doté d'une tige de piston creuse (22) sur laquelle est installé un bloc de soupape (14) de l'unité de soupape à haute pression (7c).

11. Dispositif selon la revendication 10, **caractérisé en ce que** l'unité de détection de pression (19) est disposée à l'extrémité opposée à l'élément à haute pression d'un raccord de pression (33) formé dans la tige de piston creuse (22).
